# EUROPÄISCHE PATENTSCHRIFT

(11) **EP 1 123 730 B1**
(45) Veröffentlichungstag und Bekanntmachung des Hinweises auf die Patenterteilung: **03.11.2004**
(21) Anmeldenummer: 01101637.5
(22) Anmeldetag: 26.01.2001
(51) Int. Cl.: B01F 5/06

(54) **Statischer Mischer**
Static mixer
Mélangeur statique

(30) Priorität: 08.02.2000 DE 10005457
(43) Veröffentlichungstag der Anmeldung: 16.08.2001
(73) Patentinhaber: Bayer Technology Services GmbH, 51368 Leverkusen (DE)
(72) Erfinder: Schuchardt, Heinrich, 51373 Leverkusen (DE)

(56) Entgegenhaltungen:
- EP-A- 0 412 177
- US-A- 4 062 524
- US-A- 4 692 030

## Beschreibung

Die Erfindung betrifft einen statischen Mischer, bestehend wenigstens aus einem Mischereinsatz, gegebenenfalls einem Auflager und gegebenenfalls einem Niederhalter, mit einem umschließenden Gehäuse, wobei der Mischereinsatz aus einer Vielzahl von ineinander verschachtelten Gittern von zueinander parallelen, in übereinander liegenden Lagen angeordneten Stegen zusammengesetzt ist und wobei die Gitter gegeneinander um einen Winkel α um die Hauptströmungsrichtung durch den Mischer verdreht angeordnet sind.

Zum Mischen von insbesondere hochviskosen Flüssigkeiten werden vielfach statische Mischer eingesetzt. Eine Pumpe drückt die Flüssigkeit dabei durch ein mit statischen Mischereinbauten versehenes Rohr, wobei die der Hauptströmungsachse folgende Flüssigkeit in Teilströme aufgeteilt wird, die je nach Art der Einbauten miteinander verwirbelt und vermischt werden.

Beispielhaft für statische Mischer seien die zwei folgenden Vorrichtungen genannt:

Bei den sogenannten Kenics-Mischern (siehe "Mischen beim Herstellen und Verarbeiten von Kunststoffen", Herausgeber VDI Ges. Kunststofftechnik, VDI-Verlag 1986, S. 238-241) wird die Flüssigkeitsströmung des Mischgutes durch ein in ein Rohr eingebautes Trennblech in Teilströme geteilt. Dieses Trennblech ist um die Rohrachse tordiert. In jedem der Teilströme entsteht eine wirbelförmige Strömung, die zur Umverteilung der Flüssigkeit im Querschnitt des Rohres führt. Üblicherweise werden mehrere solcher Mischelemente hintereinander angeordnet, um die Flüssigkeit immer wieder neu zu teilen und ein hinreichendes Mischerergebnis zu erzielen. Eine befriedigende Mischung wird typischerweise erst nach 10 bis 12 Mischelementen erreicht.

Die weiter bekannten sogenannten SMX-Mischer (vgl. Patentschrift US-A-40 62 524) bestehen aus zwei oder mehr zueinander senkrecht stehenden Gittern von parallelen Blechstreifen, die an ihren Kreuzungspunkten miteinander verschweißt sind und in einem Winkel gegen die Hauptströmungsrichtung des Mischgutes angestellt sind, um die Flüssigkeit in Teilströme zu teilen und zu mischen. Der Herstellungsaufwand für diese Mischer ist wegen der vielen zu tätigenden Schweißverbindungen sehr hoch. Ein einzelnes Mischelement ist als Mischer ungeeignet, da eine Durchmischung nur entlang einer Vorzugsrichtung quer zur Hauptströmungsrichtung erfolgt. Deshalb müssen mehrere Mischelemente, die zueinander um 90° verdreht sind, hintereinander angeordnet werden. Eine gute Durchmischung erfordert typischerweise 5 bis 6 hintereinander angeordnete Mischerelemente.

Dies lässt sich wie folgt erklären: Ein SMX-Mischer weist nur zwei gegeneinander um 180° verdrehte Gitter paralleler Stege auf. Diese Gitter bestehen aus Lagen äquidistanter Stege. Benachbarte Lagen sind zueinander fluchtend angeordnet. Jede Lage stellt eine Symmetrieebene dar, die bei der Mischung nicht überquert wird.

Aufgabe der Erfindung ist es, einen statischen Mischer bereit zu stellen, der die Mischwirkung der bekannten Mischer, insbesondere des SMX-Mischers, übertrifft und mit einem minimalen Fertigungsaufwand herzustellen ist.

Die Aufgabe wird erfindungsgemäß gelöst durch einen statischen Mischer bestehend wenigstens aus einem Gehäuse mit gegebenenfalls einem Auflager und eventuell einem Niederhalter und mit einem Mischereinsatz bestehend aus mindestens drei gegeneinander um die Strömungsrichtung verdrehten Gittern paralleler Stege, die zur Strömungsrichtung angestellt sind.

Gegenstand der Erfindung ist ein Statischer Mischer bestehend wenigstens aus einem Mischereinsatz, gegebenenfalls einem Auflager und gegebenenfalls einem Niederhalter, mit einem umschließenden Gehäuse, wobei der Mischereinsatz aus mindestens drei ineinander verschachtelten Gittern von zueinander parallelen, in übereinander liegenden Lagen angeordneten Stegen zusammengesetzt ist und wobei die Gitter gegeneinander um einen Winkel α um die Hauptströmungsrichtung durch den Mischer verdreht angeordnet sind.

Bei dieser Konstruktion können die Stege eines Gitters durch die Stege der anderen Gitter in ihrer Position gehalten werden ohne dass sie miteinander verbunden werden müssen. Deshalb ist kein zusätzlicher Aufwand für das Zusammenschweißen der Stege bei dieser Konstruktionsweise erforderlich.

Auf Grund der erfindungsgemäßen Anordnung gibt es keine Spiegelsymmetrieebene, so dass die Mischwirkung biaxial erfolgt.

Eine bevorzugte Ausführung des statischen Mischers ist dadurch gekennzeichnet, dass die Stege zur Hauptströmungsrichtung durch den Mischer um einen Winkel β bevorzugt von 30 bis 60°, angestellt sind.

In einer bevorzugten Variante des statischen Mischers sind die Stege eines Gitters durch die Stege der anderen Gitter, das Gehäuse sowie bei den endständigen Stegen durch das Auflager und/oder den Niederhalter in ihrer Position fixiert.

Vorzugsweise beträgt die Anzahl der Gitter des Mischereinsatzes des statischen Mischers drei oder vier.

Insbesondere bevorzugt ist der statische Mischer rotationssymmetrisch entsprechend der Anzahl der Gitter aufgebaut.

Eine bevorzugte Ausführung des statischen Mischers ist dadurch gekennzeichnet, dass drei Gitter mit parallelen Stegen aus parallelen Lagen von Stegen aufgebaut sind, wobei jeweils benachbarte Lagen zueinander auf Lücke sitzen.

Eine andere bevorzugte Ausführung des statischen Mischers ist dadurch gekennzeichnet, dass vier Gitter mit parallelen Stegen aus parallelen Lagen von Stegen aufgebaut sind, wobei benachbarte Lagen miteinander fluchten.

In einer weiteren bevorzugten Form des statischen Mischers sind benachbarte Gitterebenen eines Gitters gegeneinander versetzt angeordnet und die Anzahl der Gitter beträgt vier.

Wenn der statische Mischer auch als Wärmetauscher verwendet werden soll, können die Stege als Hohlstege ausgebildet werden, die in der Gehäusewand münden, wobei die Gehäusewand eine in mehrere Kammern geteilte Ummantelung mit Zuführungen und Ableitungen für ein Wärmeträgermedium aufweist.

Weiterer Gegenstand der Erfindung ist die Verwendung des erfindungsgemäßen statischen Mischers zur Mischung von hochviskosem Mischgut, insbesondere von Polymerschmelzen oder Polymerlösungen mit Zusatzstoffen, anderen Polymeren, Farbstoffen, Pigmenten oder Stabilisierungsmitteln.

Die Erfindung wird nachfolgend anhand der Figuren durch die Beispiele, welche jedoch keine Beschränkung der Erfindung darstellen, weiter erläutert.

Es zeigen:
- Figur 1a: einen erfindungsgemäßen Mischer in einer perspektivischen Ansicht, dabei ist das Gehäuse geschnitten dargestellt.
- Figur 1b: den Mischer aus Figur 1a in der Draufsicht
- Figur 2: das Gehäuse des Mischers aus Figur 1 im Längsschnitt
- Figur 3: die Anordnung der Stege innerhalb des Mischers aus Figur 1a in perspektivischer Ansicht
- Figur 4: die Anordnung der Stege innerhalb des Mischers aus Figur 1a bei Blickrichtung entlang der Stege
- Figur 5: eine Anordnung von Stegen für einen Mischer mit einem quadratischen Querschnitt und mit vierzähliger Rotationssymmetrie
- Figur 6: die Seitenansicht eines erfindungsgemäßen Mischers in der Funktion als Wärmetauscher
- Figur 7: den Querschnitt durch den Mischer/Wärmetauscher aus Fig. 6
- Figur 8: den Längsschnitt durch den Mischer/Wärmetauscher aus Fig. 6
- Figur 9: den Mischereinsatz im Mischer/Wärmetauscher aus Fig. 6
- Figur 10: einen alternativen Mischereinsatz mit vier Gittern

### Beispiele:

### Beispiel 1

In Figur 1a ist ein erfindungsgemäßer statischer Mischer in einer perspektivischen Ansicht dargestellt; dabei ist das Gehäuse 1 aufgeschnitten dargestellt.

In der Draufsicht auf den Mischer gemäß Figur 1b ist zu erkennen, dass der Mischer dreifach rotationssymmetrisch um die Strömungsmischung aufgebaut ist.

Im Längsschnitt des Gehäuses 1 in Figur 2 ist die Anordnung des Auflagers 3 und des Niederhalters 4 zu erkennen.

In der Darstellung des bloßen Mischereinsatzes nach Figur 3 ist zu erkennen, dass die drei ineinander verschachtelten Gitter mit parallelen Stegen aus parallelen Lagen 5a, 5b von Stegen 2a, 2b, 2c; 6a, 6b, 6c; 7a, 7b, 7c aufgebaut sind, wobei benachbarte Lagen 5a (mit den Stegen 2a, 2b, 2c) und 5b (mit den Stegen 12a, 12b, 12c) zueinander auf Lücke sitzen.

Figur 4 zeigt einen Blick entlang der Stege eines Gitters. Es ist zu erkennen, dass die Stege 2a, 2b, 2c durch die Stege 6a, 6b, 6c bzw. 7a, 7b, 7c der anderen Gitter in ihrer Lage fixiert sind. Nur in der obersten und untersten Lage werden Stege zusätzlich durch das Auflager 3 bzw. den Niederhalter 4 (in Fig. 4 nicht gezeichnet) fixiert.

### Beispiel 2

Figur 5 zeigt eine Anordnung von Stegen für einen Mischereinsatz mit einem quadratischen Querschnitt und mit vierzähliger Rotationssymmetrie der Stege zueinander. Dieser Mischereinsatz erfordert ein Gehäuse 1 mit quadratischem Querschnitt.

### Beispiel 3

Die Figuren 6, 7 und 8 zeigen einen Mischer/Wärmetauscher bestehend aus einem Außengehäuse 10 und einem Innengehäuse 1, mit Stutzen 13 für die Produktzufuhr und Stutzen 14 für die Produktabfuhr, sowie einer Zuleitung 11 und einer Ableitung 12 für ein Temperiermedium. Wände zwischen Außengehäuse 10 und Innengehäuse 1 teilen den Zwischenraum in zwei Kammern 15 und 16 für die Zu- und Ableitung des Wärmeträgermediums. Figur 9 zeigt die Anordnung der als Rohre ausgebildeten Stege 17 im Inneren des Mischer/Wärmetauschers. Sie ist gekennzeichnet durch vier Gitter mit parallelen Stegen, die gegeneinander um 90° bezüglich der Strömungsrichtung verdreht angeordnet sind.

Eine besonders enge Rohranordnung wird dadurch erreicht, dass benachbarte Gitterebenen eines Gitters gegeneinander versetzt angeordnet sind.

### Beispiel 4

Figur 10 zeigt eine alternative Anordnung der Hohlstege des Mischereinsatzes für einen Mischer/Wärmetauscher wie in Beispiel 4 dargestellt. Benachbarte Gitterebenen fluchten miteinander, die Anzahl der Gitter beträgt vier.

Solch ein Mischer/Wärmetauscher ist besonders für 2-phasige Strömungen geeignet. Da der Abstand der Rohre quer zur Strömungsrichtung groß ist gegenüber dem Abstand in Hauptströmungsrichtung, ergeben sich große Strömungskanäle für das Produkt. Durch die Anordnung der Rohre ergibt sich in diesen Strömungskanälen eine Drallströmung mit Trennung in eine Gasströmung im Kanalinneren und eine Flüssigkeitsströmung an der Außenseite des Kanals. Dadurch kann der Druckverlust beim Durchströmen eines solchen Mischer/Wärmetauschers klein gehalten werden.

## Patentansprüche

1. Statischer Mischer bestehend wenigstens aus einem Mischereinsatz (2), gegebenenfalls einem Auflager (3) und gegebenenfalls einem Niederhalter (4), mit einem umschließenden Gehäuse (1), wobei der Mischereinsatz (2) aus mindestens drei ineinander verschachtelten Gittern von zueinander parallelen, in übereinander liegenden Lagen (5a, 5b) angeordneten Stegen (2a, 2b, 2c; 12a, 12b, 12c) zusammengesetzt ist und wobei die Gitter gegeneinander um einen Winkel α um die Hauptströmungsrichtung durch den Mischer verdreht angeordnet sind.

2. Statischer Mischer nach Anspruch 1, wobei die Stege (2a, 2b, 2c; 12a, 12b, 12c) zur Hauptströmungsrichtung durch den Mischer um einen Winkel β angestellt sind.

3. Statischer Mischer nach Anspruch 2, wobei der Winkel β von 30 bis 60° beträgt.

4. Statischer Mischer nach einem der Ansprüche 1 bis 3, wobei die Stege (2a, 2b, 2c; 12a, 12b, 12c) eines Gitters durch die Stege (6a, 6b, 6c, 7a, 7b, 7c) der anderen Gitter, das Gehäuse (1) sowie bei den endständigen Stegen (2a, 2b, 2c) durch das Auflager (3) und/oder den Niederhalter (4) in ihrer Position fixiert sind.

5. Statischer Mischer nach einem der Ansprüche 1 bis 4, wobei die Anzahl der Gitter drei beträgt.

6. Statischer Mischer nach einem der Ansprüche 1 bis 4, wobei die Anzahl der Gitter vier beträgt.

7. Statischer Mischer nach einem der Ansprüche 1 bis 6, wobei der Mischer rotationssymmetrisch entsprechend der Anzahl der Gitter aufgebaut ist.

8. Statischer Mischer nach Anspruch 5, wobei die drei Gitter mit parallelen Stegen (2a, 2b, 2c; 6a, 6b, 6c, 7a, 7b, 7c) aus parallelen Lagen von Stegen (2a, 2b, 2c; 12a, 12b, 12c) aufgebaut sind, wobei jeweils benachbarte Lagen zueinander auf Lücke sitzen.

9. Statischer Mischer nach Anspruch 6, wobei die vier Gitter mit parallelen Stegen aus parallelen Lagen von Stegen aufgebaut sind, wobei benachbarte Lagen miteinander fluchten.

10. Statischer Mischer nach einem der Ansprüche 1 bis 9, wobei die Stege (2a, 2b, 2c; 12a, 12b, 12c) als Hohlstege ausgebildet sind und in der Gehäusewand münden, wobei die Gehäusewand eine in mehrere Kammern geteilte Ummantelung mit Zuführungen und Ableitungen für ein Wärmeträgermedium aufweist.

11. Statischer Mischer nach einem der Ansprüche 1 bis 10, wobei benachbarte Gitterebenen eines Gitters gegeneinander versetzt angeordnet sind und die Anzahl der Gitter vier beträgt.

12. Statischer Mischer nach einem der Ansprüche 1 bis 10, wobei benachbarte Gitterebenen eines Gitters miteinander fluchtend angeordnet sind und die Anzahl der Gitter vier beträgt.

13. Verwendung des statischen Mischers nach einem der Ansprüche 1 bis 12 zur Mischung von hochviskosem Mischgut, insbesondere von Polymerschmelzen oder Polymerlösungen mit Zusatzstoffen, anderen Polymeren, Farbstoffen, Pigmenten oder Stabilisierungsmitteln .

## Claims

1. A static mixer consisting at least of a mixer insert (2), where appropriate a support (3) and where appropriate a hold-down device (4), with a surrounding casing (1), the mixer insert (2) being composed of at least three nested trellises of slats (2a, 2b, 2c; 12a, 12b, 12c) which are parallel to one another and arranged in superimposed layers (5a, 5b), and the trellises being arranged in relation to one another twisted by an angle α about the direction of main flow through the mixer.

2. Static mixer according to Claim 1, wherein the slats (2a, 2b, 2c; 12a, 12b, 12c) are positioned at an angle β relative to the direction of main flow through the mixer.

3. Static mixer according to Claim 2, wherein the angle β amounts to from 30° to 60°.

4. Static mixer according to one of Claims 1 to 3, wherein the slats (2a, 2b, 2c; 12a, 12b, 12c) of one trellis are fixed in their positions by the slats (6a, 6b, 6c, 7a, 7b, 7c) of the other trellises, the casing (1) and also in the case of the terminal slats (2a, 2b, 2c) by the support (3) and/or by the hold-down device (4).

5. Static mixer according to one of Claims 1 to 4, wherein the number of trellises amounts to three.

6. Static mixer according to one of Claims 1 to 4, wherein the number of trellises amounts to four.

7. Static mixer according to one of Claims 1 to 6, wherein the mixer is constructed to be rotationally symmetrical, corresponding to the number of trellises.

8. Static mixer according to Claim 5, wherein the three trellises with parallel slats (2a, 2b, 2c; 6a, 6b, 6c; 7a, 7b, 7c) are constructed from parallel layers of slats (2a, 2b, 2c; 12a, 12b, 12c), respectively adjacent layers being seated relative to one another on an interstice.

9. Static mixer according to Claim 6, wherein the four trellises with parallel slats are constructed from parallel layers of slats, adjacent layers being aligned with one another.

10. Static mixer according to one of Claims 1 to 9, wherein the slats (2a, 2b, 2c; 12a, 12b, 12c) take the form of hollow slats and open out in the wall of the casing, the wall of the casing exhibiting a jacket divided into several chambers, with feeds and drains for a heat-transfer medium.

11. Static mixer according to one of Claims 1 to 10, wherein adjacent trellis planes of a trellis are offset in relation to one another and the number of trellises amounts to four.

12. Static mixer according to one of Claims 1 to 10, wherein adjacent trellis planes of a trellis are aligned with one another and the number of trellises amounts to four.

13. Use of the static mixer according to one of Claims 1 to 12 for mixing high-viscosity material to be mixed, in particular polymer melts or polymer solutions with additives, other polymers, dyestuffs, pigments or stabilising agents.

## Revendications

1. Mélangeur statique, se composant au moins d'un garnissage de mélangeur (2), éventuellement d'un support (3) et éventuellement d'un moyen de retenue (4), avec une enceinte enveloppante (1), le garnissage de mélangeur (2) étant composé d'au moins trois grilles emboîtées les unes dans les autres composées d'ailettes parallèles les unes aux autres (2a, 2b, 2c; 12a, 12b, 12c) disposées en couches (5a, 5b) disposées les unes au-dessus des autres, et les grilles étant disposées avec une inclinaison d'angle α l'une par rapport à l'autre autour de la direction d'écoulement principale à travers le mélangeur.

2. Mélangeur statique selon la revendication 1, dans lequel les ailettes (2a, 2b, 2c; 12a, 12b, 12c) sont inclinées d'un angle β par rapport à la direction d'écoulement principale à travers le mélangeur.

3. Mélangeur statique selon la revendication 2, dans lequel l'angle β vaut de 30° à 60°.

4. Mélangeur statique selon l'une quelconque des revendications 1 à 3, dans lequel les ailettes (2a, 2b, 2c; 12a, 12b, 12c) d'une grille sont fixées dans leur position par les ailettes (6a, 6b, 6c; 7a, 7b, 7c) des autres grilles, par l'enceinte (1) ainsi que, pour les ailettes d'extrémité (2a, 2b, 2c) par le support (3) et/ou par le moyen de retenue (4).

5. Mélangeur statique selon l'une quelconque des revendications 1 à 4, dans lequel le nombre des grilles est de trois.

6. Mélangeur statique selon l'une quelconque des revendications 1 à 4, dans lequel le nombre des grilles est de quatre.

7. Mélangeur statique selon l'une quelconque des revendications 1 à 6, dans lequel le mélangeur présente une symétrie de révolution correspondant au nombre des grilles.

8. Mélangeur statique selon la revendication 5, dans lequel les trois grilles avec des ailettes parallèles (2a, 2b, 2c; 6a, 6b, 6c; 7a, 7b, 7c) sont constituées de couches parallèles d'ailettes (2a, 2b, 2c; 12a, 12b, 12c), des couches voisines étant chaque fois disposées en quinconce l'une par rapport à l'autre.

9. Mélangeur statique selon la revendication 6, dans lequel les quatre grilles avec des ailettes parallèles sont constituées de couches parallèles d'ailettes, des couches voisines étant alignées l'une avec l'autre.

10. Mélangeur statique selon l'une quelconque des revendications 1 à 9, dans lequel les ailettes (2a, 2b, 2c; 12a, 12b, 12c) sont formées par des ailettes creuses et débouchent dans la paroi de l'enceinte, la paroi de l'enceinte présentant une chemise divisée en plusieurs chambres avec des arrivées et des départs pour un fluide caloporteur.

11. Mélangeur statique selon l'une quelconque des revendications 1 à 10, dans lequel des plans de grille voisins d'une grille sont disposés avec un décalage l'un par rapport à l'autre et le nombre de grilles est de quatre.

12. Mélangeur statique selon l'une quelconque des revendications 1 à 10, dans lequel des plans de grille voisins d'une grille dont disposés en alignement l'un avec l'autre et le nombre de grilles est de quatre.

13. Utilisation du mélangeur statique selon l'une quelconque des revendications 1 à 12 pour le mélange de matières à mélanger à haute viscosité, en particulier des polymères fondus ou des solutions de polymères avec des substances d'addition, d'autres polymères, des colorants, des pigments ou des agents stabilisants.
